# EUROPÄISCHE PATENTSCHRIFT

(11) **EP 3 235 994 B1**
(45) Veröffentlichungstag und Bekanntmachung des Hinweises auf die Patenterteilung: **11.09.2019**
(21) Anmeldenummer: 17165238.1
(22) Anmeldetag: 06.04.2017
(51) Int. Cl.: E05F 15/646, B60R 1/00

(54) **ANTRIEBSVORRICHTUNG FÜR EIN ANZUTREIBENDES ELEMENT**
DRIVE DEVICE FOR A DRIVABLE ELEMENT
DISPOSITIF D'ENTRAÎNEMENT POUR UN ÉLÉMENT À ENTRAÎNER

(30) Priorität: 22.04.2016 DE 202016102152 U
(43) Veröffentlichungstag der Anmeldung: 25.10.2017
(73) Patentinhaber: Gebr. Bode GmbH & Co. KG, 34123 Kassel (DE)
(72) Erfinder: Linnenkohl, Lars, 34355 Staufenberg (DE)
(74) Vertreter: Patentanwälte Bauer Vorberg Kayser

(56) Entgegenhaltungen:
- DE-A1- 3 419 338
- US-A1- 2007 108 798

## Beschreibung

Die vorliegende Erfindung betrifft eine Antriebsvorrichtung zum Antrieb eines Elements mit einem Zahnriemen, einer Zahnscheibe und einer zumindest abschnittsweise nichtlinearen Führungsbahn, in der das Element über ein Führungsmittel geführt ist.

Zahnriemen weisen meist eine glatte Seite und eine Seite mit Zähnen auf. Üblicherweise befindet sich die glatte Seite außen, während die Innenseite des Zahnriemens mit den Zähnen versehen ist. Der Zahnriemen umschließt dabei die Zahnscheibe, wobei die Zähne des Zahnriemens in Zahnaussparungen der Zahnscheibe eingreifen, so dass die Zahnscheibe den Zahnriemen über die Zahnaussparungen und Zähne antreibt.

Zahnriemenantriebe werden oftmals für den Transport von horizontal zu transportierenden oder zu bewegenden Gegenständen verwendet. Insbesondere dienen Zahnriemenantriebe auch als Türantriebe zum Öffnen und Schließen von Fahrzeugtüren, insbesondere für Türen von Fahrzeugen des öffentlichen Nah- und Fernverkehrs.

Oftmals ist bei einem umlaufenden Zahnriemenantrieb nur eine der Zahnscheiben angetrieben, während die andere oder auch mehrere Zahnscheiben lediglich mitlaufen und den Zahnriemen umlenken.

Die Anbindung der zu fördernden bzw. zu transportierenden Elemente an den Zahnriemen erfolgt beispielsweise über Mitnehmer. Oftmals ergeben sich Probleme dadurch, dass die Befestigung der Mitnehmer am Zahnriemen nicht ausreicht, um hohe Antriebskräfte zu übertragen. Die Mitnehmer lösen sich aufgrund von Belastungsspitzen oder im Laufe des Betriebs, was Reparaturaufwand und Kosten verursacht.

Zahnriemen bestehen üblicherweise aus Kunststoffmaterial, das durch längs verlaufende Seile oder Drähte verstärkt ist. Die zur Aufnahme der Zugkräfte wesentlichen Seile oder Drähte dürfen durch das Anbringen der Mitnehmer nicht beschädigt werden, da ansonsten die Stabilität und Reißfestigkeit des Zahnriemens beeinträchtigt wird. Auch hierdurch ist die Kraftübertragung auf anzutreibende oder mitzunehmende Elemente über Mitnehmer begrenzt.

Ein weiteres Problem besteht darin, dass eine Kraftübertragung nur entlang der Längserstreckung des Zahnriemens, also in x-Richtung erfolgt. Eine Umlenkung des über Mitnehmer angetriebenen Elements beispielsweise über Führungsschienen ist zwar möglich, verursacht aber einen hohen Verlust an Antriebsenergie durch die Aufteilung der Krafteinleitung in eine x-Komponente, (parallel zur Bewegungsrichtung des Zahnriemens) und eine y-Komponente (quer zur Bewegungsrichtung des Zahnriemens).

Dieses Problem ergibt sich z.B. bei Schwenkschiebetüren, die parallel und abschnittsweise schräg zur Fahrzeugaußenwand verschoben werden und in einer gekrümmt verlaufenden Führungsbahn geführt sind. Der Antrieb erfolgt über einen Zahnriemenantrieb, wobei die Tür über einen Mitnehmer mit dem Zahnriemen verbunden ist. Aufgrund des geraden Verlaufs des Zahnriemens wird die Antriebskraft nur in eine Richtung (x-Richtung) eingeleitet, aber im Bewegungsverlauf aufgrund der gekrümmt verlaufenden Führungsschiene in eine x-Komponente und eine y-Komponente (quer zur x-Richtung) aufgeteilt. Durch diese Aufteilung ergeben sich erhebliche Verluste der Antriebsenergie. Ein solcher Antrieb mit den genannten Nachteilen ist in der US 2007/0108798 A1 gezeigt.

Die Aufgabe der vorliegenden Erfindung besteht darin, die oben genannten Nachteile des Standes der Technik durch eine verbesserte Antriebsvorrichtung zum Antrieb eines Elements, die einen Zahnriemenantrieb aufweist, zu vermeiden. Insbesondere soll die Antriebsvorrichtung die Nutzung der Antriebsenergie verbessern und einen dauerhaften und wartungsarmen Betrieb des Zahnriemenantriebs gewährleisten.

Erfindungsgemäß wird die Aufgabe durch eine Antriebsvorrichtung gelöst, aufweisend die Merkmale des unabhängigen Anspruchs.

Die erfindungsgemäße Antriebsvorrichtung eignet sich insbesondere für einen Antrieb von Schwenkschiebetüren oder ähnlichen Elementen, wie Fenstern oder Klappen. Die vom Zahnriemenantrieb stammende Kraft wird dabei auch dann optimal auf das anzutreibende Element übertragen, wenn dieses über die mindestens eine Zahnscheibe des erfindungsgemäßen Antriebs aus der geraden Führungsbahn heraus in eine andere Richtung umgelenkt wird.

Die Antriebsvorrichtung weist demnach mindestens eine Zahnscheibe mit Zahnaussparungen zur Mitnahme von Zähnen des Zahnriemens und Kraftmitnehmeraussparungen zur Mitnahme des mindestens einen Kraftmitnehmers auf, die üblicherweise nicht antreibt, sondern den Zahnriemen lediglich um lenkt. Im Rahmen der Erfindung kann aber auch diese Zahnscheibe als antreibende Zahnscheibe ausgelegt sein. Dann wird die Antriebskraft von der Zahnscheibe auf den Zahnriemen bzw. das anzutreibende Element nicht nur auf die Zähne des Zahnriemens, sondern auch auf den mindestens einen Kraftmitnehmer übertragen, der in entsprechenden Kraftmitnehmeraussparungen der Zahnscheibe ist. Hierdurch können dann ggfs. sogar größere Kräfte übertragen werden.

Insbesondere können mehrere Kraftmitnehmer gemeinsam das anzutreibende Element bewegen. Befinden sich mehrere Kraftmitnehmer gleichzeitig in Kraftaufnehmeraussparungen der Zahnscheibe, wird der Zahnriemen erheblich entlastet, da sich die Kräfte auf die mehreren Kraftmitnehmer verteilen. Dies ist auch deswegen vorteilhaft, weil durch die Führung der Kraftaufnehmer über die Zahnscheibe ein Richtungswechsel aus der zuvor ausschließlich vorherrschenden Richtungskomponente in x-Richtung erfolgen kann. Richtungswechsel sind oft mit dynamischen Belastungsspitzen verbunden, die durch die unmittelbare Verbindung der Kraftaufnehmer mit der Zahnscheibe aufgenommen und kompensiert werden können. Die Umlenkung der Richtung über die Zahnscheibe kann dabei entsprechend üblichen Zahnriemenantrieben um wenige Grad bis hin zu einem vollständigen Richtungswechsel von 180° erfolgen.

In einer besonders vorteilhaften Ausführungsvariante ist der Kraftaufnehmer ausschließlich durch Klemmung an dem Zahnriemen befestigt. Die Klemmverbindung hat den wesentlichen Vorteil, dass die Struktur des Zahnriemens durch die Befestigung nicht verändert wird. Insbesondere bleiben die für die Zugfestigkeit wesentlichen Seile oder Drähte im Inneren des Zahnriemens intakt.

Um eine Klemmverbindung gewährleisten zu können, ist der Kraftmitnehmer vorzugsweise in eine Oberseite und eine Unterseite unterteilt, zwischen denen im befestigten Zustand der Zahnriemen angeordnet ist. Die Unterseite ist dabei auf der verzahnten Seite des Zahnriemens angeordnet und kann zur verbesserten Kraftübertragung in x-Richtung eine dem Zahnriemen zugewandte Innenseite aufweisen, die mit den Zähnen des Zahnriemens korrespondiert. Beispielsweise kann das Unterteil eine gezackte Kontur aufweisen, in der Zähne des Zahnriemens zur Anlage kommen. Dies führt zu einer kraftformschlüssigen Verbindung des Kraftmitnehmers mit dem Zahnriemen.

Die Verbindung des Oberteils und des Unterteils kann durch beliebige geeignete Mittel erfolgen. Es hat sich als vorteilhaft erwiesen, wenn der Kraftmitnehmer eine Länge aufweist, die eine Breite des Zahnriemens (quer zur Längserstreckung) übersteigt. Die Länge des Kraftmitnehmers ist in am Zahnriemen befestigten Zustand quer zur Laufrichtung bzw. Längserstreckung des Zahnriemens angeordnet. Verbindungselemente, beispielsweise Schrauben verbinden das Oberteil mit dem Unterteil, wobei die Schrauben seitlich des Zahnriemens angeordnet sind und diesen nicht durchdringen.

Der Kraftmitnehmer bildet auch ein Verbindungselement aus, das mit dem anzutreibenden Element verbindbar ist. Vorzugsweise ist ein Überstand vorgesehen, der mit dem antreibenden Element oder einem zusätzlichen Verbindungszwischenelement verbindbar ist. Ein solcher Überstand kann beispielsweise durch einen zylindrischen Achsstummel gebildet sein. Ein Achsstummel ist deshalb besonders geeignet, weil dieser eine schwenk- oder drehbare Verbindung mit dem anzutreibenden Element oder dem dazwischen angeordneten Verbindungszwischenelement erlaubt. Die Schwenk- oder Drehbarkeit zwischen dem Verbindungselement und dem anzutreibenden Element ist notwendig, um das anzutreibende Element entlang des Umfangs der Zahnscheibe führen zu können, wenn diese den Kraftmitnehmer umlenkt. Die Schwenk- oder Drehbarkeit muss aber nicht zwangsläufig durch den Kraftmitnehmer bzw. das Verbindungselement selbst gewährleistet sein, möglich ist auch eine starre Verbindung an dieser Stelle, wenn die Schwenk- oder Drehbarkeit an anderer Stelle zwischen dem Kraftmitnehmer und dem anzutreibenden Element realisiert wird.

In einer besonders einfachen bevorzugten Ausführungsvariante ist der Kraftmitnehmer als im Wesentlichen zylindrisches Element ausgebildet, wobei ein seitlicher Überstand über die Breite des Zahnriemens, also ein endseitiger Achsstummel als Verbindungselement dient. Dabei kann der Kraftmitnehmer nur ein einziges Verbindungselement an einer Seite des Zahnriemens oder auch zwei Verbindungselemente beidseitig des Zahnriemens aufweisen.

Erfindungsgemäß kann die Kraftübertragung auf das anzutreibende Element dadurch weiter verbessert werden, dass mehrere Kraftmitnehmer nebeneinander am Zahnriemen angeordnet sind, die mit einem einzigen anzutreibenden Element verbunden sind. Eine zusätzliche Verbindungsplatte verbindet dabei die mindestens zwei Kraftmitnehmer derart, dass Zugkräfte von einem Kraftmitnehmer auf den benachbarten Kraftmitnehmer über die Verbindungsplatte übertragen werden können. Die Verbindungsplatte muss zu diesem Zweck schwenk- oder drehbar an einem der beiden Kraftnehmer befestigt sein und weist vorzugsweise ein gekrümmtes Langloch auf, in das sich ein Kraftübertragungsabschnitt des benachbarten Kraftmitnehmers hinein erstreckt. Der Kraftübertragungsabschnitt kann durch das Verbindungselement gebildet sein, also beispielsweise durch einen Achsstummel, der sich durch das gekrümmte Langloch hindurch erstreckt. Das gekrümmte Langloch ist deshalb notwendig, weil ansonsten eine Umlenkung des Zahnriemens über die Zahnscheibe nicht möglich wäre.

Um die Kraftübertragung auf das anzutreibende Element weiter zu verbessern, kann vorzugsweise eine ungerade Anzahl an Kraftmitnehmern vorgesehen sein, die über die Verbindungsplatte miteinander verbunden sind. Die Verbindungsplatte ist schwenk- oder drehbar am mittleren Kraftmitnehmer befestigt, wobei sich Kraftübertragungsabschnitte der benachbarten Kraftmitnehmer in entsprechende gekrümmte Langlöcher erstrecken. Lediglich der mittlere Kraftmitnehmer ist dabei über sein Verbindungselement mit dem anzutreibenden Element verbunden, so dass sich auftretende Kräfte über die Verbindungsplatte auf sämtliche verbundenen Kraftmitnehmer verteilen. Es haben sich beispielsweise Gruppierungen von drei oder fünf Kraftmitnehmern, die über eine Verbindungsplatte miteinander verbunden sind, als besonders geeignet erwiesen. Vorteilhafterweise erhöht sich die Spannung innerhalb des Zahnriemens durch die Verbindung der Kraftmitnehmer untereinander bei Kontakt mit der Zahnscheibe nicht.

In einer besonders vorteilhaften Ausführungsvariante weist die Führungsbahn einen bogenförmigen Streckenabschnitt auf, so dass der Kraftmitnehmer derart um die Zahnscheibe bewegt wird, dass sich eine Übertotpunktstellung ergibt. Somit lässt sich eine geschlossene Position des angetriebenen Elements, beispielsweise einer Tür, erreichen, die nicht ohne ein Zurückbewegen des Zahnriemens in die entgegengesetzte Richtung gelöst werden kann. Die Tür ist somit beispielsweise für Fahrgäste sicher verriegelt.

Um die Bewegung einer Schwenkschiebetür mit abschließender Verriegelung auszuführen, weist die Führungsbahn einen ersten geraden Streckenabschnitt, einen zweiten geraden Streckenabschnitt und einen bogenförmigen endseitigen Streckenabschnitt auf, wobei die beiden geraden Streckenabschnitte winklig zueinander angeordnet sind. Somit kann die Tür aus dem Türportal heraus und anschließend parallel zur Fahrzeugaußenwand verschoben werden. Befindet sich die Tür im Türportal, ist sie in der Endlage durch die Übertotpunktverriegelung sicher verriegelt.

Vorzugsweise ist ein angetriebenes Ritzel an einem freien Ende des ersten geraden Streckenabschnitt, eine erste Zahnscheibe im Bereich des Übergangs vom ersten geraden Streckenabschnitt zum zweiten geraden Streckenabschnitt und eine zweite Zahnscheibe im Bereich des bogenförmigen endseitigen Streckenabschnitt angeordnet.

Die Erfindung wird anhand der nachfolgenden Figuren näher erläutert. Die Figuren zeigen nur bevorzugte Ausführungsmerkmale und sollen die Erfindung nicht auf diese beschränken.

Es zeigen:
- Fig. 1:: einen Zahnriemenabschnitt mit einem erfindungsgemäßen Kraftmitnehmer,
- Fig. 2:: eine Schnittdarstellung eines Zahnriemenabschnitts mit befestigtem Kraftmitneh mer,
- Fig. 3:: eine seitliche Ansicht einer erfindungsgemäßen Zahnscheibe mit einem Zahnriemenabschnitt und drei Kraftmitnehmern,
- Fig. 4:: die seitliche Ansicht gemäß Fig. 3, zusätzlich mit einer erfindungsgemäßen Verbindungsplatte,
- Fig. 5:: eine erfindungsgemäße Antriebsvorrichtung mit Führungsbahn und Tür in offener Position,
- Fig. 6:: die Antriebsvorrichtung aus Fig. 5 mit Tür in geschlossener Position,
- Fig. 7:: eine vergrößerte Darstellung einer zweiten Variante eines Kraftmitnehmerelementes,
- Fig. 8:: ein Rahmenelement aus Fig. 7,
- Fig. 9:: eine Explosivdarstellung eines Kraftmitnehmerelements.

Figur 1 zeigt einen Abschnitt eines Zahnriemens 20, an dem ein erfindungsgemäßer Kraftmitnehmer 22 befestigt ist. Der Zahnriemen weist eine Außenseite 24 und eine einer Zahnscheibe 26 (vergl. Figur 3 und 4) zugewandte Innenseite 28 auf. Die Innenseite 28 weist üblicherweise Zähne auf, die in den Figuren nicht gezeigt sind.

Der Kraftmitnehmer 22 ist durch einen im Wesentlichen zylindrisch ausgeformten Körper gebildet, der zweigeteilt ist und ein Oberteil 30 und ein Unterteil 32 aufweist. Das Oberteil 30 und das Unterteil 32 sind im gezeigten Ausführungsbeispiel über Verbindungsmittel 34, vorzugsweise Klemmschrauben, miteinander derart verbunden, dass der Zahnriemen 20 zwischen ihnen angeordnet ist. Dabei ist das Unterteil 32 auf der Innenseite 28 und das Oberteil 30 auf der Außenseite 24 des Zahnriemens angeordnet. Nicht gezeigt ist eine gezackte Innenfläche des Unterteils 32, das den Zähnen des Zahnriemens 20 zugewandt ist und mit diesen korrespondiert. Die Zähne kommen in entsprechend geformten Vertiefungen der Innenseite des Unterteils 32 zur Anlage, so dass es zu einer kraftormschlüssigen Verbindung des Kraftmitnehmers 22 mit dem Zahnriemen 20 kommt.

Im gezeigten Ausführungsbeispiel weist das Unterteil 32 Öffnungen 36 auf, in die die Verbindungsmittel 34 einführbar, vorzugweise einschraubbar sind. Die Verbindungsmittel 34, dargestellt als Klemmschrauben, verlaufen seitlich des Zahnriemens 20 und durchdringen diesen nicht. Der Kraftmitnehmer 22 weist eine Länge auf, die die Breite B des Zahnriemens 20 entsprechend übersteigt.

Weiterhin erkennbar sind zwei Verbindungselemente 38, die als Achsstummel ausgebildet sind und bezogen auf eine Breite B des Zahnriemens seitlich gegenüber diesem vorstehen. Anstelle der beiden jeweils seitlich vorstehenden Verbindungselemente 38 kann auch nur ein einziges Verbindungselement 38 vorgesehen sein. Die Verbindungselemente 38 stellen sozusagen eine Verlängerung des Kraftmitnehmers 22 in seiner Längsrichtung dar, die im befestigten Zustand parallel zur Breite des Zahnriemens B bzw. quer zu einer Längserstreckung X-X des Zahnriemens verläuft.

Figur 2 verdeutlicht die Anordnung des Kraftmitnehmers 22 in einer Schnittdarstellung auf dem Zahnriemen 20.

Figur 3 zeigt eine bevorzugte Ausführungsvariante, bei der drei benachbarte Kraftmitnehmer 22 an dem Zahnriemen 20 angeordnet sind. Weiterhin ist erkennbar, dass die Zahnscheibe 26 zum einen Zahnaussparungen 40 zur Auf- und Mitnahme der Zähne des Zahnriemens 20, als auch Kraftmitnehmeraussparungen 42 zur Auf- und Mitnahme der Kraftmitnehmer 22 aufweist. Treibt die Zahnscheibe 26 den Zahnriemen an und befinden sich die Kraftmitnehmer 22 in den Kraftmitnehmeraussparung 42, wird die Antriebskraft der Zahnscheibe 26 unmittelbar auf diese übertragen.

Aus Figur 4 wird eine weitere vorteilhafte Weiterentwicklung der Erfindung deutlich. Gezeigt ist eine Verbindungsplatte 44, die die drei Kraftmitnehmer 22 in Zugrichtung des Zahnriemens 20 miteinander verbindet. Dabei ist die Verbindungsplatte 44 schwenk- bzw. drehbar an dem mittleren Kraftmitnehmer 22 gelagert. Das als Achsstummel ausgebildete Verbindungselement 38 erstreckt sich durch eine kreisförmige Öffnung 46 in der Verbindungsplatte.

Die Verbindungsplatte 44 weist weiterhin zwei gekrümmte Langlöcher 48 auf, in die sich jeweils ein Verbindungselement 38 des benachbarten Kraftmitnehmers 22 hinein erstreckt. Die gekrümmten Langlöcher 48 ermöglichen ein Verschwenken der Verbindungsplatte 44 während der Richtungsänderung durch die Zahnscheibe 26. Gleichzeitig bewirkt die Verbindungsplatte 44, dass Kräfte auf die drei Kraftmitnehmer 22 verteilt werden und gleichzeitig die Spannung des Zahnriemens 20 unverändert bleibt. Das Verbindungselement 38 des mittleren Kraftmitnehmers 22 dient als einziger Kraftangriffspunkt zur Anbindung eines anzutreibenden, nicht gezeigten Elements.

Die Figuren 5 und 6 zeigen eine bevorzugte Ausführungsvariante einer erfindungsgemäßen Antriebsvorrichtung 18 in prinzipieller vereinfachter Darstellung. Erkennbar ist eine Tür 50, die über einen Türmitnehmer 52 und eine gegenüber dem Türmitnehmer 52 verschwenkbare Verbindungsbrücke 54 mit einem Kraftmitnehmerelement 56 an den Zahnriemen 20 angebunden und über eine Führungsrolle 58 in einer Führungsbahn 60 geführt ist. Die Führungsbahn 60 weist einen ersten geraden Streckenabschnitt 62, einen zweiten geraden Streckenabschnitt 64 und einen bogenförmigen einseitigen Streckenabschnitt 66 auf. Ein vorzugsweise elektrischer Antriebsmotor 68 treibt den Zahnriemen 20 über ein Ritzel 70 an. Eine erste Zahnscheibe 26-1 ist im Bereich des Übergangs vom ersten Streckenabschnitt 62 zum zweiten Streckenabschnitt 64 und eine zweite Zahnscheiben 26-2 im Bereich des bogenförmigen endseitigen Streckenabschnitt 66 angeordnet. Bei dieser Ausführungsvariante wird das Kraftmitnehmerelement 56 vom ersten Streckenabschnitt 62 bis zum bogenförmigen endseitigen Streckenabschnitt 66 bewegt, passiert aber das Ritzel 70 nicht. Insofern weist dieses auch keine Kraftmitnehmeraussparungen 42, sondern lediglich Zahnaussparungen 40 auf.

Figur 5 verdeutlicht die Stellung der Tür 50 in geöffneter Position, während Figur 6 die geschlossene Position zeigt. In dieser geschlossenen Position ist eine Übertotpunktstellung erreicht. Dies wird durch die eingezeichnete Linie L verdeutlicht.

Die Figuren 7, 8 und 9 verdeutlichen eine zweite vorteilhafte Ausführungsvari ante des Kraftmitnehmerelements 56. In einem Rahmenelement 72 ist ein mittlerer Kraftmitnehmer 22- 1 angeordnet, der nicht schwenk- oder drehbar ist. Daneben sind ein zweiter Kraftmitnehmer 22-2 und ein dritter Kraftmitnehmer 22-3 angeordnet, die aufgrund der Langlöcher 48 schwenkbar sind, damit sich das Kraftmitnehmerelement 56 um die Zahnscheiben 26 bewegen kann. Das Rahmenelement 72 bildet prinzipiell zwei einander gegenüberliegende Verbindungsplatten 44 und eine Verbindungswand 76 aus, die die beiden Verbindungsplatten miteinander verbindet.

An den ersten Kraftmitnehmer 22-1 ist im gezeigten Ausführungsbeispiel die Tür 50 über den Türmitnehmer 52 und die Verbindungsbrücke 54 angebunden. Auf der gegenüberliegenden Seite der Verbindungsbrücke 54 ist als Führungsmittel die Führungsrolle 58 an dem Kraftmitnehmer 22-1 drehbar gelagert. Erkennbar ist weiterhin ein Verlängerungselement 74, das der Anbindung der Verbindungsbrücke 54 dient und in Verlängerung der Längsachse des ersten Kraftmitnehmers 22-1 angeordnet ist. Das Verlängerungselement 74 ist im gezeigten Ausführungsbeispiel als zusätzliches aufgeschraubtes Element ausgeführt, weist also keine unmittelbare Verbindung mit dem ersten Kraftmitnehmer 22-1 auf.

Es wird explizit darauf hingewiesen, dass die Anbindung des angetriebenen Elements an den Zahnriemen20 bei der in den Figuren 5 und 6 gezeigten Antriebsvorrichtung 18 auch über die Kraftmitnehmer 22 gemäß der Figuren 1 bis 4 erfolgen kann.

Die Erfindung ist nicht auf die beschriebenen Ausführungsbeispiele beschränkt, sondern umfasst auch weitere Ausführungsvarianten, die durch die Patentansprüche gedeckt sind. Insbesondere können anstelle von drei Kraftmitnehmern 22 auch mehr Kraftmitnehmer 22 vorgesehen sein. Denkbar ist auch eine beidseitige Anordnung von Verbindungsplatten 44 an den Kraftmitnehmern 22.

## Patentansprüche

1. Antriebsvorrichtung (18) zum Antrieb eines Elements aufweisend
- einen Zahnriemenantrieb mit einem Zahnriemen (20),
- mindestens eine Zahnscheibe (26, 26-1, 26-2) mit Zahnaussparungen (40) zur Mitnahme von Zähnen des Zahnriemens (20),
- einer zumindest abschnittsweise nichtlinearen Führungsbahn (60), in der das Element über ein Führungsmittel (58) geführt ist,
**dadurch gekennzeichnet, dass**
- mindestens ein am Zahnriemen (20) befestigter Kraftmitnehmer (22) vorgesehen ist,
- die mindestens eine Zahnscheibe (26, 26-1, 26-2) Kraftmitnehmeraussparungen (42) zur Mitnahme des mindestens einen Kraftmitnehmers (22) aufweist, wobei
- der Kraftmitnehmer (22) ein Verbindungselement (38) ausbildet, das mit dem anzutreibenden Element verbindbar ist,
- die mindestens eine Zahnscheibe (26, 26-1, 26-2) den Zahnriemen (20) und damit den Kraftmitnehmer (22) entsprechend der abschnittsweise nichtlinearen Führungsbahn (60) umlenkt.

2. Antriebsvorrichtung (18) nach Anspruch 1, **dadurch gekennzeichnet, dass** die Führungsbahn (60) einen bogenförmigen Streckenabschnitt (66) aufweist, so dass der Kraftmitnehmer (22) derart um die mindestens eine Zahnscheibe (26, 26-1, 26-2) bewegbar ist, dass sich eine Übertotpunktstellung ergibt.

3. Antriebsvorrichtung (18) nach Anspruch 1 oder Anspruch 2, **dadurch gekennzeichnet, dass** die mindestens eine Zahnscheibe (26, 26-1, 26-2) als angetriebenes Ritzel ausgeführt ist.

4. Antriebsvorrichtung (18) nach einem der Ansprüche 1 bis 3, **dadurch gekennzeichnet, dass** ein angetriebenes Ritzel mit lediglich Zahnaussparungen (40) zur Mitnahme von Zähnen des Zahnriemens (20) vorgesehen ist.

5. Antriebsvorrichtung (18) nach einem der Ansprüche 1 bis 4, **dadurch gekennzeichnet, dass** die Führungsbahn (60) einen ersten geraden Streckenabschnitt (62), einen zweiten geraden Streckenabschnitt (64) und einen bogenförmigen endseitigen Streckenabschnitt (66) aufweist, wobei die beiden geraden Streckenabschnitte (62, 64) winklig zueinander angeordnet sind.

6. Antriebsvorrichtung (18) nach Anspruch 5, **dadurch gekennzeichnet, dass** ein angetriebenes Ritzel an einem freien Ende des ersten geraden Streckenabschnitt (62), eine erste Zahnscheibe (26-1) im Bereich des Übergangs vom ersten geraden Streckenabschnitt (62) zum zweiten geraden Streckenabschnitt (64) und eine zweite Zahnscheibe (26-2) im Bereich des bogenförmigen endseitigen Streckenabschnitt (66) angeordnet sind und der Kraftmitnehmer (22) derart um die zweite Zahnscheibe (26-2) bewegbar ist, dass sich in Bezug auf eine Zurückbewegung des anzutreibenden Elementes eine Übertotpunktstellung ergibt.

7. Antriebsvorrichtung (18) nach einem der Ansprüche 1 bis 6, **dadurch gekennzeichnet, dass** das angetriebene Element eine Tür (50) ist.

8. Antriebsvorrichtung (18) nach einem der Ansprüche 1 bis 7, **dadurch gekennzeichnet, dass** der Kraftmitnehmer (22) über eine Klemmverbindung mit dem Zahnriemen (20) verbunden ist.

9. Antriebsvorrichtung (18) nach Anspruch 8, **dadurch gekennzeichnet, dass** der Kraftmitnehmer (22) zweiteilig ausgebildet ist und ein im Befestigungszustand auf einer Innenseite (28) des Zahnriemens (20) angeordnetes Unterteil (32) und ein auf einer Außenseite (24) des Zahnriemens (20) angeordnetes Oberteil (30) aufweist, die derart miteinander verbindbar sind, dass sie den Zahnriemen (20) zwischen sich einklemmen.

10. Antriebsvorrichtung (18) nach Anspruch 9, **dadurch gekennzeichnet, dass** das Oberteil (30) und das Unterteil (32) im befestigten Zustand miteinander verschraubt sind.

11. Antriebsvorrichtung (18) nach einem der Ansprüche 8 bis 10, **dadurch gekennzeichnet, dass** der Kraftmitnehmer (22) eine Länge L, die im befestigten Zustand parallel zu einer Breite B des Zahnriemens (20) verläuft, aufweist, die die Breite B des Zahnriemens (20) übersteigt, wobei das Unterteil (32) und das Oberteil (30) über Verbindungsmittel (34) miteinander verbunden sind, die seitlich neben dem Zahnriemen (20) verlaufen.

12. Antriebsvorrichtung (18) nach einem der Ansprüche 1 bis 11, **dadurch gekennzeichnet, dass** der Kraftmitnehmer (22) einen als Achsstummel ausgebildeten zylinderförmigen Überstand als Verbindungselement (38) aufweist.

13. Antriebsvorrichtung (18) nach Anspruch 12, **dadurch gekennzeichnet, dass** der zylinderförmige Überstand ein freies Ende des Kraftmitnehmers (22) ausbildet, dass quer zu einer Längserstreckung X-X des Zahnriemens (20) übersteht.

14. Antriebsvorrichtung (18) nach Anspruch 13, **dadurch gekennzeichnet, dass** der Kraftmitnehmer (22) zwei, jeweils endseitig seitlich gegenüber der Breite B des Zahnriemens (20) vorstehende Verbindungselemente (38) aufweist.

15. Antriebsvorrichtung (18) nach einem der Ansprüche 1 bis 14, **dadurch gekennzeichnet, dass** mindestens zwei Kraftmitnehmer (22) vorgesehen sind, die über eine Verbindungsplatte (44) miteinander verbunden sind.

16. Antriebsvorrichtung (18) nach Anspruch 15, **dadurch gekennzeichnet, dass** die Verbindungsplatte (44) an einem ersten Kraftmitnehmer (22) schwenkbar gelagert ist und ein gekrümmtes Langloch (48) aufweist, in das sich ein Kraftübertragungsabschnitt des zweiten Kraftmitnehmers (22) hinein erstreckt.

17. Antriebsvorrichtung (18) nach Anspruch 15 oder 16, **dadurch gekennzeichnet, dass** eine ungerade Anzahl an Kraftmitnehmern (22) über die Verbindungsplatte (44) miteinander verbunden ist, wobei der mittlere Kraftmitnehmer (22) schwenkbar mit der Verbindungsplatte (44) verbunden ist und sich Kraftübertragungsabschnitte der benachbarten Kraftmitnehmer (22) jeweils in gekrümmte Langlöcher (48) der Verbindungsplatte (44) erstrecken.

18. Antriebsvorrichtung (18) nach Anspruch 16 oder 17, **dadurch gekennzeichnet, dass** Verbindungselemente (38) der Kraftmitnehmer (22) die Kraftübertragungsabschnitte ausbilden.

## Claims

1. A drive device (18) for driving an element, comprising
- a toothed-belt drive with a toothed belt (20),
- at least one toothed disk (26, 26-1, 26-2) with tooth recesses (40) for taking along teeth of the toothed belt (20),
- a guide track (60) which is nonlinear in at least some sections and in which the element is guided by means of a guiding means (58),
**characterized in that**
- at least one driving member (22) attached to the toothed belt (20) is provided,
- the at least one toothed disk (26, 26-1, 26-2) has driving member recesses (42) for taking along the at least one driving member (22),
wherein
- the driving member (22) forms a connecting member (38) that can be connected to the element to be driven,
- the at least one toothed disk (26, 26-1, 26-2) redirects the toothed belt (20) and thus the driving member (22) in a manner corresponding to the guide track (60) which is nonlinear in some sections.

2. The drive device (18) according to claim 1, **characterized in that** the guide track (60) has an arcuate section (66), so that the driving member (22) can be moved about the at least one toothed disk (26, 26-1, 26-2) in such a way that an over-dead-center position is the result.

3. The drive device (18) according to claim 1 or claim 2, **characterized in that** the at least one toothed disk (26, 26-1, 26-2) is configured as a driven sprocket.

4. The drive device (18) according to any one of the claims 1 to 3, **characterized in that** a driven sprocket with only tooth recesses (40) for taking along teeth of the toothed belt (20) is provided.

5. The drive device (18) according to any one of the claims 1 to 4, **characterized in that** the guide track (60) has a first straight section (62), a second straight section (64) and an arcuate section (66) at the end, wherein the two straight sections (62, 64) are disposed at an angle to each other.

6. The drive device (18) according to claim 5, **characterized in that** a driven sprocket is disposed at a free end of the first straight section (62), a first toothed disk (26-1) is disposed in the region of the transition from the first straight section (62) to the second straight section (64), and a second toothed disk (26-2) is disposed in the region of the arcuate section (66) at the end, and the driving member (22) can be moved around the second toothed disk (26-2) in such a way that the result is an over-dead-center position with respect to a backward movement of the element to be driven.

7. The drive device (18) according to any one of the claims 1 to 6, **characterized in that** the driven element is a door (50).

8. The drive device (18) according to any one of the claims 1 to 7, **characterized in that** the driving member (22) is connected to the toothed belt (20) via a clamping connection.

9. The drive device (18) according to claim 8, **characterized in that** the driving member (22) has a two-part configuration and has a lower part (32) disposed on an inner face (28) of the toothed belt (20) in the attached state, and a top part (30) disposed on an outer face (24) of the toothed belt (20), which can be connected to each other in such a way that they clamp the toothed belt (20) between them.

10. The drive device (18) according to claim 9, **characterized in that** the top part (30) and the lower part (32) are screwed together in the attached state.

11. The drive device (18) according to any one of the claims 8 to 10, **characterized in that** the driving member (22) has a length L which extends parallel to a width B of the toothed belt (20) in the attached state, and which exceeds the width B of the toothed belt (20), wherein the lower part (32) and the top part (30) are connected to each other via connecting means (34) extending laterally next to the toothed belt (20).

12. The drive device (18) according to any one of the claims 1 to 11, **characterized in that** the driving member (22) has, as a connecting member (38), a cylindrical projecting portion configured as an axle stub.

13. The drive device (18) according to claim 12, **characterized in that** the cylindrical projecting portion forms a free end of the driving member (22) protruding transversely to a longitudinal extent X-X of the toothed belt (20).

14. The drive device (18) according to claim 13, **characterized in that** the driving member (22) has two connecting members (38) that respectively protrude laterally at the ends over the width B of the toothed belt (20).

15. The drive device (18) according to any one of the claims 1 to 14, **characterized in that** at least two driving members (22) are provided that are connected to each other via a connecting plate (44).

16. The drive device (18) according to claim 15, **characterized in that** the connecting plate (44) is pivotably mounted on a first driving member (22) and has a curved elongated hole (48) into which a force transmitting portion of the second driving member (22) extends.

17. The drive device (18) according to claim 15 or 16, **characterized in that** an odd number of driving members (22) are connected to one another via the connecting plate (44), wherein the middle driving member (22) is pivotably connected to the connecting plate (44), and force transmitting portions of the adjacent driving members (22) respectively extend into curved elongated holes (48) of the connecting plate (44).

18. The drive device (18) according to claim 16 or 17, **characterized in that** connecting members (38) of the driving members (22) form the force transmitting portions.

## Revendications

1. Dispositif d'entraînement (18) pour entraîner un élément comprenant
- une commande à courroie crantée comprenant une courroie crantée (20),
- au moins un disque denté (26, 26-1, 26-2) ayant des évidements pour dents (40) destinés à entraîner des dents de la courroie crantée (20),
- une glissière (60) au moins par sections non linéaire dans laquelle ledit élément est guidé par un moyen de guidage (58),
**caractérisé par le fait que**
- au moins un entraîneur à force (22) fixé sur la courroie crantée (20) est prévu,
- ledit au moins un disque denté (26, 26-1, 26-2) présente des évidements pour entraîneur à force (42) destinés à entraîner ledit au moins un entraîneur à force (22), dans lequel
- ledit entraîneur à force (22) forme un élément de liaison (38) apte à être relié à l'élément à entraîner,
- ledit au moins un disque denté (26, 26-1, 26-2) fait changer de direction la courroie crantée (20) et donc l'entraîneur à force (22) en fonction de la glissière (60) non linéaire par sections.

2. Dispositif d'entraînement (18) selon la revendication 1, **caractérisé par le fait que** la glissière (60) présente une section de trajet (66) en arc de sorte que ledit entraîneur à force (22) peut être déplacé autour dudit au moins un disque denté (26, 26-1, 26-2) de manière à ce qu'il en résulte une position à dépassement de point mort.

3. Dispositif d'entraînement (18) selon la revendication 1 ou la revendication 2, **caractérisé par le fait que** ledit au moins un disque denté (26, 26-1, 26-2) est réalisé en tant que pignon entraîné.

4. Dispositif d'entraînement (18) selon l'une quelconque des revendications 1 à 3, **caractérisé par le fait qu'**un pignon entraîné ayant uniquement des évidements pour dents (40) destinés à entraîner des dents de la courroie crantée (20) est prévu.

5. Dispositif d'entraînement (18) selon l'une quelconque des revendications 1 à 4, **caractérisé par le fait que** la glissière (60) présente une première section de chemin (62) droite, une deuxième section de chemin (64) droite et une section de chemin d'extrémité (66) en arc, dans lequel les deux sections de chemin (62, 64) droites sont disposées de façon angulaire l'une par rapport à l'autre.

6. Dispositif d'entraînement (18) selon la revendication 5, **caractérisé par le fait qu'**un pignon entraîné est disposé à une extrémité libre de la première section de chemin (62) droite, un premier disque denté (26-1) est disposé au niveau du passage de la première section de chemin (62) droite à la deuxième section de chemin (64) droite et un deuxième disque denté (26-2) est disposé au niveau de la section de chemin d'extrémité (66) en arc, et l'entraîneur à force (22) peut être déplacé autour du deuxième disque denté (26-2) de telle manière que l'on obtienne une position à dépassement de point mort par rapport à un mouvement de retour de l'élément à entraîner.

7. Dispositif d'entraînement (18) selon l'une quelconque des revendications 1 à 6, **caractérisé par le fait que** l'élément entraîné est une porte (50).

8. Dispositif d'entraînement (18) selon l'une quelconque des revendications 1 à 7, **caractérisé par le fait que** ledit entraîneur à force (22) est relié à la courroie crantée (20) via une liaison par serrage.

9. Dispositif d'entraînement (18) selon la revendication 8, **caractérisé par le fait que** l'entraîneur à force (22) est réalisé en deux parties et comprend une partie inférieure (32) disposée, à l'état de fixation, sur un côté intérieur (28) de la courroie crantée (20) ainsi qu'une partie supérieure (30) disposée sur un côté extérieur (24) de la courroie crantée (20), lesquelles peuvent être reliées entre elles de manière à serrer la courroie crantée (20) entre elles.

10. Dispositif d'entraînement (18) selon la revendication 9, **caractérisé par le fait que** la partie supérieure (30) et la partie inférieure (32) sont vissées l'une avec l'autre à l'état fixé.

11. Dispositif d'entraînement (18) selon l'une quelconque des revendications 8 à 10, **caractérisé par le fait que** l'entraîneur à force (22) présente une longueur L qui, à l'état fixé, s'étend parallèlement à une largeur B de la courroie crantée (20) et qui dépasse la largeur B de la courroie crantée (20), dans lequel la partie inférieure (32) et la partie supérieure (30) sont reliées entre elles par des moyens de liaison (34) qui s'étendent latéralement à côté de la courroie crantée (20).

12. Dispositif d'entraînement (18) selon l'une quelconque des revendications 1 à 11, **caractérisé par le fait que** ledit entraîneur à force (22) comprend, comme élément de liaison (38), une saillie cylindrique conçue en tant que bout d'axe.

13. Dispositif d'entraînement (18) selon la revendication 12, **caractérisé par le fait que** ladite saillie cylindrique forme une extrémité libre de l'entraîneur à force (22) qui fait saillie transversalement à une extension longitudinale X-X de la courroie crantée (20).

14. Dispositif d'entraînement (18) selon la revendication 13, **caractérisé par le fait que** l'entraîneur à force (22) présente deux éléments de liaison (38) qui sont chacun à l'extrémité en saillie latérale par rapport à la largeur B de la courroie crantée (20).

15. Dispositif d'entraînement (18) selon l'une quelconque des revendications 1 à 14, **caractérisé par le fait que** l'on prévoit au moins deux entraîneurs à force (22) qui sont reliés entre eux par une plaque de liaison (44).

16. Dispositif d'entraînement (18) selon la revendication 15, **caractérisé par le fait que** la plaque de liaison (44) est logée à pivotement sur un premier entraîneur à force (22) et présente un trou oblong (48) incurvé dans lequel s'étend une section de transmission de force du deuxième entraîneur à force (22).

17. Dispositif d'entraînement (18) selon la revendication 15 ou 16, **caractérisé par le fait qu'**un nombre impair d'entraîneurs à force (22) sont reliés entre eux par l'intermédiaire de la plaque de liaison (44), l'entraîneur à force (22) central étant relié de manière pivotante à la plaque de liaison (44) et des sections de transmission de force des entraîneurs à force (22) adjacents s'étendant chacune dans des trous oblongs (48) incurvés de la plaque de liaison (44).

18. Dispositif d'entraînement (18) selon la revendication 16 ou 17, **caractérisé par le fait que** des éléments de liaison (38) des entraîneurs à force (22) forment lesdites sections de transmission de force.
